# EUROPÄISCHE PATENTANMELDUNG

(11) **EP 1 880 849 A2**
(43) Veröffentlichungstag der Anmeldung: **23.01.2008**
(21) Anmeldenummer: 07013855.7
(22) Anmeldetag: 14.07.2007
(51) Int. Cl.: B41F 19/06

(54) **Folientransfer Inline-Foiler**

(30) Priorität: 19.07.2006 DE 102006033817
(71) Anmelder: Schwetzinger Kartondruck Kiefer + Knapp GmbH & Co KG, 68723 Schwetzingen (DE)
(72) Erfinder: Basler, Günther, 67105 Schifferstadt (DE)
(74) Vertreter: Schmid, Rudolf

(57) **Zusammenfassung**

Die Erfindung betrifft einen Folientransfer Inline-Foiler (1) mit mindestens einem Druckwerk (2), einer Folienrolle (5) und einem Rollen- und Leitsystem, das eine beschichtete Folie von der Folienrolle (5) zu dem mindestens einen Druckwerk (2) und von da zu einem Aufwickler (14) führt und einem Fördersystem (16) für Medien zur mindestens teilweisen Übertragung der Beschichtung auf der Folie (15) auf die Medien in dem Druckwerk (2). Das Leitsystem ist mit mindestens einem Umlenkelement (18, 19) so ausgestaltet, dass die Folie (15) nach einem ersten Durchlauf durch das mindestens eine Druckwerk (2) diesem Druckwerk (2) in Förderrichtung der Folie (15) phasenverschoben ein zweites Mal zugeführt wird.

## Beschreibung

Die Erfindung betrifft einen Folientransfer Inline-Foiler mit den Merkmalen des Oberbegriffs des Anspruchs 1.

Folientransfer Inline-Foiler sind Druckmaschinen, bei denen eine Folie durch ein Druckwerk geführt wird, um auf der Folie aufgebrachte Beschichtung im Druckwerk auf Medien, wie z. B. bedruckbare Papierbögen zu übertragen.

Bekannt ist ein in Fig. 1 schematisch dargestellter Folientransfer Inline-Foiler 1 mit einem Druckwerk 2 aus einem Gummizylinder 3 und einem Gegendruckzylinder 4, einer Folienrolle 5 mit bis zu 104 cm Breite und 60 cm Durchmesser und einem Rollensystem mit ersten und zweiten Abwicklern, 6, 7, ersten und zweiten Einlaufrollen 8, 9, Auslaufrollen 10, 11, Aufwickelrollen 12, 13 und einem Aufwickler 14. Eine beschichtete Folie 15 wird von der Folienrolle 5 zum Druckwerk 2 und von da zum Aufwickler 14 geführt. Ein Fördersystem 16 ist vorgesehen, das bedruckbare Papierbögen dem Druckwerk 2 zur mindestens teilweisen Übertragung der Beschichtung von der Folie 15 auf die bedruckbaren Papierbögen in dem Druckwerk 2 zuführt. Nachteilig bei diesem Folientransfer Inline-Foiler 1 des Standes der Technik ist es, wie in Fig. 2 dargestellt, dass die relativ teure, Beschichtung von der Folie 15 in Förderrichtung am Anfang und/oder Ende nur zu jeweils maximal ca. 72% auf die ca. 1 m langen, bedruckbaren Papierbögen übertragbar ist und je ein Druckspalt 17 auf eine Beschichtungsübertragung 18 folgt, wobei die Verluste größer werden, wenn die bedruckbaren Papierbögen in Förderrichtung kürzer werden. Bei einem Bogenformat mit z. B. 60 cm Drucklänge entstehen jeweils Druckspalte 17 mit 40 cm Länge in Förderrichtung. Mit 28% Verlust und mehr durch Druckspalte 17 an der Beschichtung der Folie 15 ist das Folientransfer Inline-Foiler 1 des Standes der Technik wirtschaftlich gegenüber Wettbewerbsverfahren, wie Heißfolienprägung, nicht gut wettbewerbsfähig, weil die nur fortlaufend bedruckt lieferbaren Folien mit derart hohen Abfallanteilen zu teuer sind.

So offenbart die DE 10 2004 063 189 eine Beschichtungseinrichtung für Kaltfolienprägung, bei der zur Übertragung einer bildmäßigen Beschichtung von einer Trägerfolie auf einen Druckbogen ein bildmäßiger Kleberauftrag auf den Druckbogen aufgebracht wird. Die Trägerfolie mit der bildmäßigen Beschichtung wird in einem Beschichtungswerk unter Anpressdruck an dem Druckbogen vorbeigsführt, so dass die Beschichtung an den Klebestellen haftet und ein Bild entsteht, wobei vorzugsweise Kleberauftrag und Schichtübertragung in einem einzigen Druckwerk einer Druckmaschine erfolgen.

Aufgabe der Erfindung ist es, Folientransfer Inline-Foiler zu schaffen, die bessere Nutzung der Beschichtung der Folie und damit kostengünstigeren Einsatz dieser Folientransfer Inline-Foiler ermöglichen.

Die Lösung erfolgt mit einem. Folientransfer Inline-Foiler mit den Merkmalen des Anspruchs 1. Vorteilhafte Ausgestaltungen der Erfindung sind in den Unteransprüchen dargestellt

Gemäß der Erfindung ist ein Folientransfer Inline-Foiler mit mindestens einem Druckwerk, einer Folienrolle und einem Rollen- und Leitsystem versehen, das eine beschichtete Folie von der Folienrolle zu einem Druckzylinder des mindestens einen Druckwerks und von da zu einem Aufwickler führt. Ein Fördersystem führt ein Medium zur mindestens teilweisen Übertragung der Beschichtung auf der Folie auf das Medium in das Druckwerk. Erfindungsgemäß ist das Leitsystem mit mindestens einem Umlenkelement so ausgestaltet, dass die Folie vom Leitsystem nach einem ersten Durchlauf durch das mindestens eine Druckwerk diesem Druckwerk in Förderrichtung der Folie phasenverschoben ein zweites Mal zugeführt wird, so dass Beschichtung der Folie, die beim ersten Durchgang durch das Druckwerk nicht von der Folie abgenommen werden konnte mit der Folie in Förderichtung so zum Druckwerk gelangt, dass die beim ersten Durchgang auf der Folie verbliebene Beschichtung beim zweiten Durchgang auf das Medium übertragbar ist für 100% Ausnutzung der Beschichtung auf der Folie, Folienkostenersparnis ohne Abfall wegen Druckspalt und besseres und leichteres Handling der Folien. Der erfindungsgemäße Folientransfer Inline-Foiler kann gegebenenfalls wie der Folientransfer Inline-Foiler des Standes der Technik betrieben werden für größere Flexibilität bei der Produktion, indem die Folie dem Druckwerk nicht ein zweites Mal zugeführt wird.

Gemäß einer bevorzugten Ausgestaltung der Erfindung ist das Leitsystem mit zwei Umlenkelementen versehen, so dass die Folie, die schmäler ist als das Medium, auf das die Beschichtung von der Folie übertragen wird, wahlweise beim ersten Durchgang z. B. auf der rechten Seite des Mediums verläuft und beim zweiten Durchgang auf der linken Seite des Mediums verläuft, um die Beschichtung von der Folie nebeneinander auf das Medium zu übertragen oder beide Durchgänge auf der selben Seite erfolgen.

Gemäß einer weiteren bevorzugten Ausgestaltung der Erfindung sind die Umlenkelemente als Stäbe ausgebildet, wobei die Oberflächen der Umlenkelemente entlang ihrer Längsachse profiliert sind, um Verschiebungen der Folie beim Gleiten der Folie über die Umlenkelemente in axialer Richtung der Umlenkelemente zu unterdrücken. Die Profilierungen der Oberflächen können konkave Formen, schuppenartigen Profile auf der Oberfläche oder Kombinationen davon sein. Die Umlenkelemente können auch als Rollen ausgebildet sein.

Gemäß einer weiteren bevorzugten Ausgestaltung der Erfindung sind die Umlenkelemente auf mindestens einem Träger vorzugsweise mittig schwenkbar gelagert zur Förderrichtung der Folie, so dass z. B. bevorzugt durch paralleles Schwenken über das Maß des Schwenkens einstellbar ist, wie weit die Folie relativ zum ersten Förderdurchlauf phasenverschoben wird beim zweiten Förderdurchlauf.

Gemäß einer weiteren bevorzugten Ausgestaltung der Erfindung sind zwei jeweils voneinander beabstandete Umlenkelemente jeweils um 45° zur Förderichtung der Folie angestellt, so dass die Folie an jedem Umlenkelement jeweils um 90° umgelenkt wird und nach passieren von zwei Umlenkelementen parallel versetzt ist zum Förderweg vor den zwei Umlenkelementen.

Gemäß einer weiteren bevorzugten Ausgestaltung der Erfindung sind die Umlenkelemente an ihrem äußeren Umfang entlang ihrer Längsachse profiliert, z. B. durch konkav/konvexe Formgebung, Schuppenmuster oder unterschiedliche Rauhigkeiten, um "Wandern" der Folie auf den Umlenkelementen in Richtung der Enden der Umlenkelemente zu unterdrücken.

Gemäß einer weiteren bevorzugten Ausgestaltung der Erfindung ist die Folie halb so breit, wie eine in dem mindestens einen Druckwerk maximale Übertragung, so dass die Breite des Druckwerks maximal genutzt ist.

Gemäß einer weiteren bevorzugten Ausgestaltung der Erfindung sind die Umlenkelemente verschieblich auf dem Träger gelagert für verbesserte Einstellmöglichkeiten.

Gemäß einer weiteren bevorzugten Ausgestaltung der Erfindung ist die Phasenverschiebung gleich der Länge der Übertragung beim ersten Durchgang durch das mindestens eine Druckwerk ist, so dass der Eintritt der Folie in das Druckwerk beim zweiten Durchgang an der Stelle beginnt, an der die Übertragung der Beschichtung von der Folie beim ersten Durchgang beendet würde, so dass bei parallel nebeneinander verlaufenden Folien die Beschichtung im ersten Durchgang beginnt mit der Beschichtung des zweiten Durchgangs.

Gemäß einer weiteren bevorzugten Ausgestaltung der Erfindung sind die Umlenkstäbe auf dem Träger auch verschieblich in Richtung der Längsachse des Trägers und vorzugsweise transversal versetzbar zur Längsachse des Trägers für bessere Einstellbarkeit der Phasenverschiebung und/oder auf unterschiedliche Breiten der Folie.

Gemäß einer weiteren bevorzugten Ausgestaltung der Erfindung ist im Leitsystem eine Kantenüberwachungsvorrichtung vorgesehen, die am Leitsystem montiert ist und durch die die Folie verläuft zur Regelung des parallelen Versatzes der Folie mittels der motorgetriebenen Halterung durch Verdrehen und/oder Verschieben der Umlenkelemente relativ zueinander und zum Träger, auf dem diese gelagert sind.

Die Erfindung wird im Folgenden anhand eines bevorzugten Ausführungsbeispiels dargestellt, Es zeigen:
Fig. 1: einen schematischen Querschnitt durch einen Folientransfer Inline-Foiler des Standes der Technik,
Fig. 2: eine schematische Draufsicht auf eine Folie nach dem Durchgang durch ein Druckwerk eines Folientransfer Inline-Foilers des Standes der Technik,
Fig. 3: einen schematischen Querschnitt durch einen Folientransfer Inline-Foiler gemäß der Erfindung,
Fig. 4: eine schematische Draufsicht auf Folie im ersten und zweiten Durchgang vor dem Druckwerk eines Folientransfer Inline-Foilers gemäß der Erfindung, und
Fig. 5, 6: perspektivische Ansichten von Umlenkelementen des Folientransfer Inline-Foilers gemäß der Erfindung.

Zu Fig. 1 und 2 des Standes der Technik wird auf die Beschreibungseinleitung verwiesen.

Fig. 3: Entsprechende Merkmale sind mit den Bezugszeichen aus Fig. 1 und 2 bezeichnet. Der Folientransfer Inline-Foiler 1 mit dem Druckwerk 2 aus Gummizylinder 3 und Gegendruckzylinder 4 für bedruckbare Papierbögen von 104 cm Breite ist mit einer Folienrolle 5 mit bis zu 50 cm Breite oder schmäler versehen. Das Rollensystem mit ersten und zweiten Abwicklern 6, 7, ersten und zweiten Einlaufrollen 8, 9, Auslaufrollen 10, 11, Aufwickelrollen 12, 13 und einem Aufwickler 14 entspricht dem von Fig. 1. Fördersystem 16, mit dem bedruckbare Papierbögen dem Druckwerk 2 zur Übertragung der Beschichtung von der Folie 15 auf die bedruckbaren Papierbögen dem Druckwerk 2 zugeführt werden, entspricht dem von Fig. 1.

Die beschichtete Folie 15 mit bis zu 50 cm Breite oder schmäler wird von der Folienrolle 5 auf die rechte Seite der bedruckbaren Papierbögen in Druckwerk 2 geführt. Nach dem Druckwerk 2 wird die noch in den Druckspalten 17 beschichtete Folie 15 in einem Leitwerk auf ein als Stab ausgebildetes erstes Umlenkelement 18 und weiter auf ein zweites als Stab ausgebildetes Umlenkelement 19 zurück auf die linke Seite von Druckwerk 2 geführt, wobei mindestens einer der ersten und zweiten Umlenkstäbe 18, 19 so einstellbar ist, dass die Phasenverschiebung der noch in den Druckspalten 17 beschichteten Folie 15 beim Einlauf in das Druckwerk 2 beim zweiten Durchgang gleich der Länge der Übertragung 20 beim ersten Durchgang durch das Druckwerk 2 ist, so dass der Eintritt der Folie 15 in das Druckwerk 2 beim zweiten Durchgang neben der Stelle beginnt, an der die Übertragung 20 der Beschichtung von der Folie 15 beim ersten Durchgang beginnt, so dass bei parallel nebeneinander verlaufenden Folien die Beschichtung im ersten Durchgang genau neben der Übertragung 20 des zweiten Durchgangs beginnt.

Nach dem zweiten Durchgang durch das Druckwerk 2 wird die 100% verbrauchte Folie 15 von Auslaufrollen 10, 11 und Aufwickelrollen 12, 13 zum Aufwickler 14 geführt, wie in Fig. 1.

Fig. 4: Entsprechende Merkmale sind mit den Bezugszeichen aus Fig. 1 bis 3 bezeichnet. Die Folie 15 im ersten Durchgang wird vor dem Druckwerk 2 von der durch die Umlenkstäbe 18, 19 des Leitwerks umgelenkten Folie 15 im zweiten Durchgang in spitzem Winkel zum Druckwerk 2 zurück geführt.

Fig. 5, 6: Entsprechende Merkmale sind mit den Bezugszeichen aus Fig. 1 bis 4 bezeichnet. Die Umlenkstäbe 18, 19 sind auf einem Träger 21 mittels einer Halterung 22 mit Schnellspannverschluss parallel zueinander jeweils im Winkel von 45° zur Förderrichtung der Folie 15 drehbar gelagert, so dass die Folie 15, die sich um ca. 180° um den Umlenkstab 18 dreht, nach dem Umlenkstab 18 um 90° zur ursprünglichen Förderrichtung gedreht, direkt auf den Umlenkstab 19 zuläuft. Die Folie 15, die sich auch um ca. 180° um den Umlenkstab 19 dreht, verläuft nach dem Umlenkstab 19 parallel versetzt zu dem Förderweg in derselben Richtung wie vor dem Umlenkstab 18.

Die Umlenkstäbe 18, 19 sind auf Träger 21 vorzugsweise auch verschieblich in Richtung der Längsachse des Trägers 21 und transversal versetzbar zur Längsachse des Trägers 21.

Zur Überwachung des parallelen Versatzes der Folie 15 ist im Leitsystem eine Kantenüberwachungsvorrichtung 23 vorgesehen, die an dem Leitsystem montiert ist und durch die die Folie 15 verläuft. Mit ihrer seitlichen Kante erzeugt die Folie 15 ein Signal in der Kantenüberwachungsvorrichtung 23, das zur Regelung der motorgetriebenen Halterung 22 verwendet wird, indem mittels der motorgetriebenen Halterung 22 der Umlenkstab 19 so relativ zum Umlenkstab 18 und relativ zum Träger 21 verdreht und/oder verschoben wird - und damit der parallele Versatz der Folie 15 - bis die seitliche Kante der Folie 15 ein Signal in der Kantenüberwachungsvorrichtung 23 erzeugt, dass der parallele Versatz der Folie 15 innerhalb einer vorgegebenen Toleranz liegt.

Ausricht-/Einführrollen 24, 25 je am Ein- und Auslass des Leitsystems richten und führen die Folie 15 mit voreinstellbarem Abstand zurück in das Rollensystem 12, 13 ohne weitere Umlenkung. Das Leitsystem mit Umlenkstäben 18, 19, Träger 21, Kantenüberwachungsvorrichtung 23 und den Rollen 24, 25 ist insgesamt abhängbar aus dem Druckwerk 2.

## Patentansprüche

1. Folientransfer Inline-Foiler (1) mit mindestens einem Druckwerk (2), einer Folienrolle (5) und einem Rollen- und Leitsystem, das eine beschichtete Folie von der Folienrolle (5) zu dem mindestens einen Druckwerk (2) und von da zu einem Aufwickler (14) führt und einem Fördersystem (16) für Medien zur mindestens teilweisen Übertragung der Beschichtung auf der Folie (15) auf die Medien in dem Druckwerk (2),
**dadurch gekennzeichnet, dass**
das Leitsystem mindestens ein Umlenkelement (18, 19) aufweist und die Folie (15) vom Leitsystem nach einem ersten Durchlauf durch das mindestens eine Druckwerk (2) diesem Druckwerk (2) in Förderrichtung der Folie (15) phasenverschoben ein zweites Mal zugeführt wird.

2. Folientransfer Inline-Foiler (1) gemäß Anspruch 1, **dadurch gekennzeichnet, dass** das Leitsystem mit zwei Umlenkelementen (18, 19) versehen ist.

3. Folientransfer Inline-Foiler (1) gemäß Anspruch 1, **dadurch gekennzeichnet, dass** die Umlenkelemente (18, 19) als Stäbe oder als Rollen ausgebildet sind.

4. Folientransfer Inline-Foiler (1) gemäß Anspruch 1, **dadurch gekennzeichnet, dass** die Umlenkelemente (18, 19) auf mindestens einem Träger gelagert sind.

5. Folientransfer Inline-Foiler (1) gemäß Anspruch 4, **dadurch gekennzeichnet, dass** die Umlenkelemente (18, 19) mittig schwenkbar gelagert sind zur Förderrichtung der Folie (15) und vorzugsweise jeweils um 45° zur Förderichtung der Folie (15) angestellt sind.

6. Folientransfer Inline-Foiler (1) gemäß Anspruch 1, **dadurch gekennzeichnet, dass** die Umlenkelemente (18, 19) entlang ihrer Längsachse profiliert sind.

7. Folientransfer Inline-Foiler (1) gemäß Anspruch 1, **dadurch gekennzeichnet, dass** die Folie (15) höchstens halb so breit ist wie die Breite des Druckwerks (2).

8. Folientransfer Inline-Foiler (1) gemäß Anspruch 4, **dadurch gekennzeichnet, dass** die Umlenkelemente (18, 19) verschieblich auf dem Träger (21) in Richtung der Längsachse des Trägers (21) und vorzugsweise transversal versetzbar zur Längsachse des Trägers (21) sind.

9. Folientransfer Inline-Foiler (1) gemäß einem der vorhergehenden Ansprüche, **dadurch gekennzeichnet, dass** im Leitsystem eine Kantenüberwachungsvorrichtung (23) vorgesehen ist, durch die die Folie (15) verläuft.

10. Folientransfer Inline-Foiler (1) gemäß einem der vorhergehenden Ansprüche, **dadurch gekennzeichnet, dass** das Leitsystem insgesamt entfernbar aus dem Druckwerk (2) ist.
